# FASCICULE DE BREVET EUROPEEN

(11) **EP 2 791 737 B1**
(45) Date de publication et mention de la délivrance du brevet: **04.04.2018**
(21) Numéro de dépôt: 12791757.3
(22) Date de dépôt: 27.11.2012
(51) Int. Cl.: G04B 17/06, G04B 15/14, G04B 17/22, G04B 17/32, G04B 15/06

(54) **ENSEMBLE D'HORLOGERIE A MOBILES SURMOULES**
KONFEKTIONIERTE UNRUH FÜR UHRWERK
OVERMOULDED TIMEPIECE BARREL

(30) Priorité: 16.12.2011 EP 11194061
(43) Date de publication de la demande: 22.10.2014
(73) Titulaire: ETA SA Manufacture Horlogère Suisse, 2540 Grenchen (CH)
(72) Inventeur: VILLAR, Ivan, CH-2504 Bienne (CH); TINGUELY, Xavier, CH-2046 Fontaines (CH); STRAHM, Florent, CH-2605 Sonceboz-Sombeval (CH)
(74) Mandataire: Giraud, Eric
(86) Numéro de dépôt international: PCT/EP2012/073684
(87) Numéro de publication internationale: WO 2013/087404

(56) Documents cités:
- CH-A- 324 746
- CH-A- 342 897
- CH-A- 609 824
- DE-B1- 1 698 617
- FR-A- 1 555 768
- FR-A1- 2 050 375
- US-A- 3 425 212
- US-A- 3 678 683

## Description

### Domaine de l'invention

L'invention concerne un ensemble d'horlogerie comportant au moins deux mobiles antagonistes, couplés l'un à l'autre et coopérant par contact l'un avec l'autre au niveau de surfaces périphériques de contact, où chaque dite surface périphérique de contact de chaque dit mobile couplé dans ledit ensemble est la surface périphérique d'une peau en matière plastique.

L'invention concerne encore un mouvement d'horlogerie comportant au moins un tel ensemble.

L'invention concerne encore une pièce d'horlogerie comportant au moins un tel ensemble.

L'invention concerne le domaine de l'horlogerie, et plus particulièrement celui des ensembles réglants comportant un balancier.

### Arrière-plan de l'invention

Les mécanismes d'horlogerie, et en particulier les ensembles réglants, sont sensibles aux variations de température.

L'emploi de différents matériaux, souvent nécessaire pour des raisons tribologiques, ne facilite pas la situation.

Un balancier d'horlogerie est généralement constitué d'une serge de balancier reliée à un arbre de balancier par un ou plusieurs bras, d'un plateau double qui comporte, d'une part un petit plateau avec une encoche coopérant avec un dard d'une ancre, et d'autre part un grand plateau porteur d'une cheville de plateau coopérant avec une fourchette de l'ancre. Ces différents composants sont fabriqués indépendamment, puis assemblés, ce qui est coûteux.

Le document CH 324 746 A KIENZLE divulgue des échappements à ancre avec composants en matière plastique, ainsi qu'une ancre métallique revêtue de matière plastique.

Le document US 3 425 212 A VERDE, GENERAL TIME CO décrit une roue d'échappement en matière plastique, une ancre en matière plastique monobloc avec palettes, cornes et dard, et un balancier en matière plastique avec serge, ellipse et plateau, monté sur un arbre métallique

Le document CH 609 824 A FAR décrit une ancre en matière plastique injectée, combinée à une roue de même matière ou en métal.

Le document CH 342 897 A HUGUENIN divulgue des palettes ou une roue d'échappement en « Teflon® ».

Le document DE 16 98 617 B1 LICENTIA décrit un mécanisme de pendule électrique entièrement en matière plastique.

Le document FR 1 555 768 A CALOR décrit de même une pendulette électrique dont les principaux rouages sont moulés en une seule pièce comprenant la denture et l'axe du rouage.

Le document FR 2 050 375 A1, LEPEE décrit un balancier avec axe métallique et serge, bras, double plateau et moyeu monobloc, notamment avec surmoulage du moyeu sur l'axe. Dans une variante la serge est métallique. L'ellipse est par contre chassée.

Le document US 3 678 683 A, CIELASZYK, GENERAL TIME CO décrit un double plateau de balancier en matière plastique monobloc avec l'ellipse, qui est saillante radialement.

### Résumé de l'invention

L'invention se propose de perfectionner les mécanismes horlogers, de façon à assurer la stabilité de leur fonctionnement et la précision de leur marche malgré les variations de température, tout en facilitant la fabrication et l'assemblage des composants, notamment ceux des ensembles réglants, tel un balancier d'horlogerie, pour rationaliser sa production et abaisser son coût.

A cet effet, l'invention concerne un ensemble d'horlogerie comportant au moins deux mobiles antagonistes, couplés l'un à l'autre et coopérant par contact l'un avec l'autre au niveau de surfaces périphériques de contact, caractérisé en ce que chaque dite surface périphérique de contact de chaque dit mobile couplé dans ledit ensemble est la surface périphérique d'une peau en matière plastique.

Selon une caractéristique de l'invention lesdites peaux portant lesdites surfaces périphériques de contact desdits mobiles couplés deux à deux au sein dudit ensemble sont réalisées dans la même matière plastique.

Selon une caractéristique de l'invention ladite peau portant ladite surface périphérique de contact d'au moins un de deux dits mobiles antagonistes appairés au sein dudit ensemble est réalisée en surmoulage sur un noyau de base.

Selon une caractéristique de l'invention ladite peau portant ladite surface périphérique de contact de chacun des deux dits mobiles antagonistes appairés au sein dudit ensemble est réalisée en surmoulage sur un noyau de base.

L'invention concerne encore un mouvement d'horlogerie comportant au moins un tel ensemble.

L'invention concerne encore une pièce d'horlogerie comportant au moins un tel ensemble.

### Description sommaire des dessins

D'autres caractéristiques et avantages de l'invention apparaîtront à la lecture de la description détaillée qui va suivre, en référence aux figures annexées où :
- la figure 1 représente, en vue de dessus, un ensemble d'horlogerie selon l'invention, comportant deux mobiles antagonistes en coopération l'un avec l'autre ;
- la figure 2 représente, en vue de dessus, un ensemble ancre-balancier d'horlogerie selon l'invention, comportant un balancier et une ancre ;
- la figure 3 représente, en vue de dessus, un ensemble ancre-roue d'échappement d'horlogerie selon l'invention, comportant l'ancre de la figure 2 et une roue d'échappement;
- la figure 4 représente, de façon schématisée, en perspective et en transparence, une application de l'invention au balancier de la figure 2;
- la figure 5 est un schéma-blocs d'une pièce d'horlogerie comportant un mouvement compo qui inclut un ensemble réglant avec un ensemble selon l'invention.

### Description détaillée des modes de réalisation préférés

L'invention concerne le domaine de l'horlogerie, et est plus particulièrement illustrée pour le domaine des ensembles réglants comportant un balancier.

L'invention concerne un ensemble d'horlogerie 30 comportant au moins deux mobiles 20 antagonistes 20A, 20B, couplés l'un à l'autre et coopérant par contact l'un avec l'autre au niveau de surfaces périphériques de contact 200, respectivement 200A, 200B, tel que visible sur la figure 1.

Selon l'invention, chaque surface périphérique de contact 200 de chaque mobile 20 couplé dans un tel ensemble 30 est la surface périphérique d'une peau 210 en matière plastique.

De préférence, la matière plastique utilisée pour le surmoulage cette peau 210 est une matière à faible coefficient de frottement inférieur à 0,15, et de préférence compris entre 0,07 et 0,15, choisie pour créer un couple de frottement minimal avec un composant antagoniste.

Dans une variante préférée, les peaux 210 portant les surfaces périphériques de contact 200 des mobiles 20 couplés deux à deux au sein d'un même ensemble 30 sont réalisées dans la même matière plastique.

Dans une variante préférée, la peau 210 portant la surface périphérique de contact 200 d'au moins un de deux mobiles 20 antagonistes appairés au sein d'un tel ensemble 30 est réalisée en surmoulage sur un noyau de base 250.

Dans une variante particulière, la peau 210 portant la surface périphérique de contact 200 de chacun des deux mobiles 20 antagonistes appairés au sein d'un tel ensemble 30 est réalisée en surmoulage sur un noyau de base 250.

Avantageusement, au moins une telle peau 210 est surmoulée sur un noyau de base 250 réalisé dans un matériau thermiquement neutre ou en silicium, ou oxyde de silicium, ou en quartz, ou similaire.

Avantageusement, dans le cas de surfaces de contact 200 se développant parallèlement à l'axe de pivotement de deux mobiles 20A et 20B pivotant autour d'axes parallèles DA et DB, la section radiale de matière plastique périphérique des peaux 210 de ces deux mobiles 20 est égale.

Les figures 2 et 3 illustrent un autre cas de figure, où la coopération entre les mobiles 20 se fait dans un plan perpendiculaire aux deux axes de pivotement parallèles DA, DB, des deux mobiles 20 d'un même ensemble 30. Dans ce cas il est préférable d'équilibrer les sections de matière plastique périphérique, mesurées dans un plan perpendiculaire au point de contact et parallèle aux axes de pivotement de ces deux mobiles 20.

L'invention concerne en particulier des mobiles 20 de mécanisme d'échappement.

Dans une réalisation particulière illustrée sur les figures 2 et 4, un premier mobile 20 est un balancier d'horlogerie 1 surmoulé sur un arbre de balancier 2.

Selon l'invention, ce balancier 1 surmoulé comporte un petit plateau 4 et une cheville de plateau 5 en matière plastique surmoulés ensemble sur l'arbre 2.

De façon avantageuse, l'arbre 2 comporte un flasque de rigidification 6 sur lequel est surmoulé le petit plateau 4. Différents modes de réalisation sont possibles : le flasque 6 est, ou bien un composant séparé enfilé sur l'arbre 2, et de préférence immobilisé sur celui-ci par chassage, collage, soudage, brasage, ou autre procédé convenable, ou bien un épaulement saillant constitutif de l'arbre 2.

Dans un premier mode de réalisation, le flasque 6 constitue une surface d'appui pour une serge 7 chassée sur l'arbre 2.

Dans un deuxième mode de réalisation, le flasque 6 constitue une armature d'appui pour une serge 7 surmoulée sur l'arbre 2. Dans ce deuxième mode, le balancier 1 peut être réalisé selon une variante dans laquelle il comporte une serge 7 surmoulée, ensemble avec le petit plateau 4 et avec la cheville de plateau 5, sur l'arbre 2 et sur le flasque 6. Dans d'autres variantes, le surmoulage peut être conduit en plusieurs étapes.

De façon avantageuse, la cheville de plateau 5 est saillante radialement par rapport à un corps 8 prolongeant le petit plateau 4 selon la direction axiale du balancier 1.

De préférence, le petit plateau 4 est cylindrique et comporte une encoche de plateau 9 périphérique. Avantageusement, le corps 8 est également cylindrique, de même diamètre que le petit plateau 4, et la cheville de plateau 5 est portée par un bras radial par rapport au corps 8 et aligné sur l'encoche de plateau 9.

Dans cette version préférée où le petit plateau 4 comporte une encoche de plateau 9 périphérique alignée radialement sur la cheville de plateau 5, le petit plateau 4 et la cheville de plateau 5 sont dimensionnés de façon à ce que l'axe principal d'inertie de l'ensemble qu'ils constituent l'un avec l'autre soit confondu avec l'axe D du balancier 1.

Avantageusement, l'arbre de balancier 2 comporte des ailettes 11 sensiblement radiales pour l'accrochage de la matière plastique de surmoulage, et ces ailettes 11 sont équilibrées par rapport à l'axe D du balancier 1.

De préférence, la matière plastique utilisée pour le surmoulage du petit plateau 4 et de la cheville de plateau 5 est une matière à faible coefficient de frottement inférieur à 0,15, et de préférence compris entre 0,07 et 0,15, choisie pour créer un couple de frottement minimal avec une ancre avec laquelle coopère le balancier, en fonction du matériau de l'ancre.

La figure 3 illustre un ensemble ancre-balancier 31 comportant un balancier 1, et une ancre 21.

Tel que visible sur les figures 2 et 3, un autre mobile 20 est ainsi une ancre 21, qui comporte des cornes 22 coopérant avec la cheville de plateau 5, un dard 24 coopérant avec l'encoche de plateau 9, et des palettes 23 agencées pour coopérer avec une roue d'échappement 25. Cette ancre 21 est réalisée au moins partiellement en matière plastique :
- soit elle est réalisée entièrement en matière plastique,
- soit, de façon préférée comme on le verra plus loin, elle comporte, au moins au niveau de ses zones de coopération avec le balancier 1 (cornes 22) et la roue d'échappement 25 (palettes 23), une peau 210 surmoulée en matière plastique sur un noyau 250 réalisé dans un autre matériau, par exemple étampé, ou issu de fonderie, ou en silicium, ou oxyde de silicium, ou quartz, ou similaire.

La figure 3 illustre un autre ensemble ancre-roue d'échappement 32 comportant une telle ancre 21 et un autre mobile 20 qui est une roue d'échappement 25, comportant des dents 26 coopérant avec les palettes 23 de l'ancre 21.

Cette roue d'échappement 25 est réalisée au moins partiellement en matière plastique :
- soit elle est réalisée entièrement en matière plastique,
- soit, de façon préférée comme on le verra plus loin, elle comporte, au moins au niveau de ses zones de coopération avec l'ancre 21 constituées par les dents 26, une peau 210 de surmoulage 28 en matière plastique sur un noyau 27 réalisé dans un autre matériau, par exemple étampé, ou issu de fonderie, ou en silicium, ou oxyde de silicium, ou quartz, ou similaire.

Dans un cas comme dans l'autre, l'ensemble 30, ancre-balancier 31 ou ancre-roue d'échappement 32, est agencé de façon à ce que le mécanisme soit thermo-compensé, c'est-à-dire que le jeu des dilatations soit tel que, au point de contact d'interface entre les surfaces périphériques de contact 200 antagonistes (corne 22- cheville 5 pour l'ensemble ancre-balancier 31, dent 26-palette 23 pour l'ensemble ancre-roue d'échappement 32), les dilatations relatives des deux mobiles antagonistes n'entraînent aucun déplacement différentiel de ce point d'interface. Ainsi, les rétreints ou les gonflements superficiels n'induisent pas de jeux parasites dans le fonctionnement.

La fabrication composite surmoulée d'au moins un des deux mobiles 20 de chaque ensemble 30 permet de limiter la quantité périphérique de matière plastique de surmoulage, de façon à avoir une dilatation ou une contraction de plastique équivalente à celle de la pièce antagoniste. Naturellement, de façon optimale, dans une paire de mobiles 20 antagonistes d'un même ensemble 30, le noyau ou le corps de base 250 sur lequel est réalisé le surmoulage de la peau 210 de chaque mobile 20 est conçu pour avoir une dilatation radiale, par rapport à son axe de pivotement, équivalente à celle du noyau ou du corps de base 250 sur lequel est réalisé le surmoulage de la peau 210 du mobile 20 antagoniste. La réalisation de tels noyaux ou corps de base 250 en matériaux relativement inertes thermiquement, notamment en matériaux issus des micro-technologies, silicium ou similaire, est avantageuse à ce titre. Le surmoulage périphérique permet de donner aux zones de contact 200 de tels mobiles 20 des propriétés tribologiques différentes de celles des noyaux ou corps de base 250.

Ainsi, en ce qui concerne le balancier 1, le petit plateau 4 est de préférence surmoulé seulement en périphérie radiale du flasque de rigidification 6.

Dans le cas de la roue d'échappement 25, le noyau 27, réalisé par exemple sous forme de rondelle intermédiaire ou d'étoile, permet de limiter la quantité de matière plastique surmoulée sur la périphérie 28 de la roue d'échappement 25, de sorte à avoir une dilatation de matière plastique équivalente à celle de l'ancre 21 au niveau de ses palettes 23. On obtient ainsi un système thermo-compensé entre les dents 26 et les palettes 23 de l'ancre 21.

Dans le cas du balancier surmoulé 1, on peut obtenir la même propriété, pour avoir un système thermo-compensé entre la cheville 5 et les cornes 22 de l'ancre 21.

On comprend que, pour ces deux ensembles ancre-balancier 31, ancre-roue d'échappement 32, l'exécution de l'ancre 21 en surmoulage sur un noyau permet d'agir sur la quantité de matière soumise à la dilatation/contraction au niveau de l'ancre, ce qui autorise des dimensionnements particuliers du petit plateau 4 et de son flasque 6 d'une part, et de la zone périphérique 28 et de son noyau 27, d'autre part.

De façon préférée, le même matériau est utilisé pour le surmoulage (ou la confection complète) de chaque mobile 20 d'un tel ensemble 30, de façon à assurer cette thermo-compensation sans autre artifice.

Un ensemble 30 à plus de deux mobiles 20 est constitué, dans le présent exemple, par la est réalisé par la combinaison des ensembles ancre-balancier 31, ancre-roue d'échappement 32 autour de la même ancre 21 de part et d'autre de laquelle interagissent le balancier 1 et la roue d'échappement 25, chacun réalisé selon les caractéristiques exposées ci-dessus.

L'invention concerne encore un ensemble réglant d'horlogerie 10 comportant au moins un tel ensemble 30, et notamment comportant un tel balancier surmoulé 1.

L'invention concerne encore un mouvement d'horlogerie 100 comportant au moins un tel ensemble réglant d'horlogerie 10 ou au moins un tel ensemble 30.

L'invention concerne encore une pièce d'horlogerie 1000 comportant au moins un tel ensemble réglant d'horlogerie 10 ou au moins un tel ensemble 30.

Si l'invention est décrite dans une application particulièrement avantageuse qui est celle d'un mécanisme d'échappement, l'homme du métier comprend qu'elle est applicable à d'autres configurations à l'intérieur d'une pièce d'horlogerie, partout où un différentiel de dilatation entre mobiles antagonistes est susceptible de perturber la marche, d'altérer le rendement, voire de provoquer un blocage d'un mécanisme.

## Revendications

1. Ensemble d'horlogerie (30) comportant au moins deux mobiles (20 ; 20A ; 20B) antagonistes, couplés l'un à l'autre et coopérant par contact l'un avec l'autre au niveau de surfaces périphériques de contact (200 ; 200A ; 200B), où chaque dite surface périphérique de contact (200 ; 200A ; 200B) de chaque dit mobile (20 ; 20A ; 20B) couplé dans ledit ensemble (30) est la surface périphérique d'une peau (210 ; 201A ; 210B) en matière plastique, ladite peau (210; 201A; 210B) portant ladite surface périphérique de contact (200 ; 200A ; 200B) de chacun des deux dits mobiles (20 ; 20A ; 20B) antagonistes appairés au sein dudit ensemble (30) étant réalisée en surmoulage sur un noyau de base (250 ; 250A ; 250B), la coopération entre lesdits mobiles (20 ; 20A ; 20B) pivotant autour d'axes de pivotement parallèles se faisant dans un plan perpendiculaire auxdits axes de pivotement, **caractérisé en ce que** les sections de matière plastique périphérique, mesurées dans un plan perpendiculaire en chaque point de contact et parallèle auxdits axes de pivotement desdits deux mobiles (20) sont égales, de façon à avoir une dilatation ou une contraction de plastique équivalente pour chacun desdits deux mobiles (20 ; 20A ; 20B) antagonistes.

2. Ensemble d'horlogerie (30) selon la revendication 1, **caractérisé en ce que** lesdites peaux (210 ; 201A ; 210B) portant lesdites surfaces périphériques de contact (200) desdits mobiles (20 ; 20A ; 20B) couplés deux à deux au sein dudit ensemble (30) sont réalisées dans la même matière plastique.

3. Ensemble d'horlogerie (30) selon l'une des revendications précédentes, **caractérisé en ce que** lesdites surfaces de contact (200 ; 200A ; 200B) se développent parallèlement à l'axe de pivotement de deux dits mobiles (20 ; 20A ; 20B) pivotant autour d'axes parallèles, et **en ce que** la section radiale de matière plastique périphérique desdites peaux (210 ; 201A ; 210B) desdits deux mobiles (20 ; 20A ; 20B) est égale.

4. Ensemble d'horlogerie (30) selon l'une des revendications précédentes, **caractérisé en ce qu'**il est thermo-compensé, et que, au point de contact d'interface entre lesdites surfaces périphériques de contact (200 ; 200A ; 200B) antagonistes, les dilatations relatives desdits deux mobiles (20 ; 20A ; 20B) antagonistes n'entraînent aucun déplacement différentiel de ce point d'interface.

5. Ensemble d'horlogerie (30) selon l'une des revendications précédentes, **caractérisé en ce qu'**il est un ensemble ancre-balancier (31) comportant, en tant que dits mobiles (20 ; 20A ; 20B) coopérants l'un avec l'autre, d'une part un balancier (1) comportant un petit plateau (4) comportant une encoche de plateau (9) et une cheville de plateau (5) en matière plastique surmoulés sur un flasque de rigidification (6), et d'autre part une ancre (21) comportant des cornes (22) coopérant avec ladite cheville de plateau (5) et un dard (4) coopérant avec ladite encoche de plateau (9) et des palettes (23) agencées pour coopérer avec une roue d'échappement (25), ladite ancre (21) étant réalisée au moins partiellement en matière plastique.

6. Ensemble d'horlogerie (30) selon la revendication précédente, **caractérisé en ce que** ladite ancre (21) comporte, au moins au niveau de ses dites cornes (22) appartenant aux surfaces périphériques de contact (200 ; 200A ; 200B) avec ledit balancier (1), une dite peau (210 ; 210A ; 210B) surmoulée sur un noyau de base (250 ; 250A ; 250B).

7. Ensemble d'horlogerie (30) selon la revendication 5, **caractérisé en ce que** ladite ancre (21) comporte, au moins au niveau de ses dites palettes (23), une dite peau (210 ; 210A ; 210B) surmoulée sur un noyau de base (250; 250A; 250B).

8. Ensemble d'horlogerie (30) selon l'une des revendications 1 à 4, **caractérisé en ce qu'**il est un ensemble ancre-roue d'échappement (32) comportant, en tant que dits mobiles (20 ; 20A ; 20B) coopérants l'un avec l'autre, d'une part une ancre (21) comportant des cornes (22) et un dard (4) agencés pour coopérer avec un balancier (1) et des palettes (23) agencées pour coopérer avec une roue d'échappement (25), ladite ancre (21) étant réalisée au moins partiellement en matière plastique, et d'autre part une roue d'échappement (5) comportant des dents (26) coopérant avec lesdites palettes (23), et **en ce que** ladite roue d'échappement (25) est réalisée au moins partiellement en matière plastique, et comporte, au moins au niveau de ses dites surfaces périphériques de contact (200 ; 200A ; 200B) avec ladite ancre (21) constituées par lesdites dents (26), une dite peau (210 ; 201A ; 210B) de surmoulage en matière plastique sur un noyau de base (250; 250A; 250B).

9. Ensemble d'horlogerie (30) selon les revendications 5 et 8, **caractérisé en ce qu'**il est réalisé par la combinaison dudit ensemble ancre-balancier (31) et dudit ensemble ancre-roue d'échappement (32) autour de la même dite ancre (21) de part et d'autre de laquelle interagissent ledit balancier (1) et ladite roue d'échappement (25).

10. Ensemble d'horlogerie (30) selon l'une des revendications précédentes, **caractérisé en ce que** au moins une dite peau (210 ; 201A ; 210B) est surmoulée sur un noyau de base (250; 250A; 250B) réalisé dans un matériau thermiquement neutre ou en silicium, ou oxyde de silicium, ou en quartz.

11. Ensemble d'horlogerie (30) selon l'une des revendications précédentes, **caractérisé en ce qu'**il comporte un balancier d'horlogerie (1) surmoulé sur un arbre de balancier (2), qui comporte un petit plateau (4) et une cheville de plateau (5) en matière plastique surmoulés ensemble sur ledit arbre (2), ledit arbre (2) comportant un flasque de rigidification (6) sur lequel est surmoulé ledit petit plateau (4), et **en ce que** ladite cheville de plateau (5) est saillante radialement par rapport à un corps (8) prolongeant ledit petit plateau (4) selon la direction axiale dudit balancier (1).

12. Ensemble d'horlogerie (30) selon la revendication précédente, **caractérisé en ce que** ledit balancier (1) comporte une serge (7) surmoulée, ensemble avec ledit petit plateau (4) et avec ladite cheville de plateau (5), sur ledit arbre (2) et sur ledit flasque (6).

13. Mouvement d'horlogerie (100) comportant au moins un ensemble d'horlogerie (30) selon l'une des revendications 1 à 12.

14. Pièce d'horlogerie (1000) comportant au moins un ensemble d'horlogerie (30) selon l'une des revendications 1 à 12.

## Patentansprüche

1. Uhrenanordnung (30), umfassend mindestens zwei einander entgegenwirkende Drehteile (20; 20A; 20B), die miteinander gekoppelt sind und durch gegenseitigen Kontakt auf Höhe von Kontaktumfangsoberflächen (200; 200A; 200B) zusammenwirken, wobei jede Kontaktumfangsoberfläche (200; 200A; 200B) jedes in der Anordnung (30) gekoppelten Drehteils (20; 20A; 20B) die Umfangsoberfläche einer Außenschicht (210; 210A; 210B) aus Kunststoff ist, wobei die Außenschicht (210; 210A; 210B), die die Kontaktumfangsoberfläche (200; 200A; 200B) jedes der beiden einander entgegenwirkenden Drehteile (20; 20A; 20B), die in der Anordnung (30) gepaart sind, trägt, durch Umspritzen eines Basiskerns (250; 250A; 250B) hergestellt ist, wobei die Zusammenwirkung der Drehteile (20; 20A; 20B), die sich um parallele Drehachsen drehen, in einer Ebene senkrecht zu den Drehachsen erfolgt, **dadurch gekennzeichnet, dass** die Umfangsabschnitte aus Kunststoff, die in einer an jedem Kontaktpunkt senkrechten und zu den Drehachsen der beiden Drehteile (20) parallelen Ebene gemessen werden, gleich sind, um für jedes der beiden einander entgegenwirkenden Drehteile (20; 20A; 20B) eine vergleichbare Dehnung oder Kontraktion des Kunststoffs zu erhalten.

2. Uhrenanordnung (30) nach Anspruch 1, **dadurch gekennzeichnet, dass** die Außenschichten (210; 210A; 210B), die die Kontaktumfangsoberflächen (200) der in der Anordnung (30) paarweise gekoppelten Drehteile (20; 20A; 20B) tragen, aus demselben Kunststoff hergestellt sind.

3. Uhrenanordnung (30) nach einem der vorhergehenden Ansprüche, **dadurch gekennzeichnet, dass** die Kontaktoberflächen (200; 200A; 200B) parallel zu der Drehachse von zwei Drehteilen (20; 20A; 20B), die sich um parallele Achsen drehen, verlaufen und dass der radiale Umfangsabschnitt aus Kunststoff der Außenschichten (210; 210A; 210B) der beiden Drehteile (20; 20A; 20B) gleich ist.

4. Uhrenanordnung (30) nach einem der vorhergehenden Ansprüche, **dadurch gekennzeichnet, dass** sie wärmekompensiert ist und dass am Grenzflächenkontaktpunkt zwischen den einander entgegenwirkenden Kontaktumfangsoberflächen (200; 200A; 200B) die relativen Dehnungen der beiden einander entgegenwirkenden Drehteile (20; 20A; 20B) keinerlei differentielle Verlagerung an diesem Grenzflächenpunkt zur Folge haben.

5. Uhrenanordnung (30) nach einem der vorhergehenden Ansprüche, **dadurch gekennzeichnet, dass** sie eine Anker-Unruh-Anordnung (31) ist, umfassend als die miteinander zusammenwirkenden Drehteile (20; 20A; 20B) einerseits eine Unruh (1), die eine kleine Rolle (4), die einen Rolleneinschnitt (9) aufweist, und einen Hebelstein (5) aus auf einen Versteifungsflansch (6) aufgespritzten Kunststoff aufweist, und andererseits einen Anker (21), der Hörner (22), die mit dem Hebelstein (5) zusammenwirken und einen Sicherheitsstift (4), der mit dem Rolleneinschnitt (9) zusammenwirkt, und Paletten (23) aufweist, die dafür ausgelegt sind, mit einem Hemmungsrad (25) zusammenzuwirken, wobei der Anker (21) zumindest teilweise aus Kunststoff hergestellt ist.

6. Uhrenanordnung (30) nach dem vorhergehenden Anspruch, **dadurch gekennzeichnet, dass** der Anker (21) zumindest auf Höhe seiner Hörner (22), die zu den Kontaktumfangsoberflächen (200; 200A; 200B) mit der Unruh (1) gehören, eine Außenschicht (210; 210A; 210B) aufweist, die auf einen Basiskern (250; 250A; 250B) gegossen ist.

7. Uhrenanordnung (30) nach Anspruch 5, **dadurch gekennzeichnet, dass** der Anker (1) zumindest auf Höhe seiner Paletten (23) eine Außenschicht (210; 210A; 210B) aufweist, die auf einen Basiskern (250; 250A; 250B) gegossen ist.

8. Uhrenanordnung (30) nach einem der Ansprüche 1 bis 4, **dadurch gekennzeichnet, dass** sie eine Anker-Hemmungsrad-Anordnung (32) ist, die als die miteinander zusammenwirkenden Drehteile (20; 20A; 20B) einerseits einen Anker (21), der Hörner (22) und einen Sicherheitsstift (4), die dafür ausgelegt sind, mit einer Unruh (1) zusammenzuwirken, und Paletten (23) umfasst, die dafür ausgelegt sind, mit einem Hemmungsrad (25) zusammenzuwirken, wobei der Anker (21) zumindest teilweise aus Kunststoff hergestellt ist, und andererseits ein Hemmungsrad (5) umfasst, das mit den Paletten (23) zusammenwirkende Zähne (26) aufweist, und dass das Hemmungsrad (25) zumindest teilweise aus Kunststoff hergestellt ist und zumindest auf Höhe seiner Kontaktumfangsoberflächen (200; 200A; 200B) mit dem Anker (21), die durch die Zähne (26) gebildet sind, eine Außenschicht (210; 210A; 210B) aus Kunststoff aufweist, mit der ein Basiskern (250; 250A; 250B) umspritzt ist.

9. Uhrenanordnung (30) nach den Ansprüchen 5 und 8, **dadurch gekennzeichnet, dass** sie verwirklicht ist durch die Kombination der Anker-Unruh-Anordnung (31) und der Anker-Hemmungsrad-Anordnung (32) um denselben Anker (21), auf dessen beiden Seiten die Unruh (1) und das Hemmungsrad (25) miteinander zusammenwirken.

10. Uhrenanordnung (30) nach einem der vorhergehenden Ansprüche, **dadurch gekennzeichnet, dass** mindestens eine Außenschicht (210; 210A; 210B) um einen Basiskern (250; 250A; 250B) gespritzt ist, der aus einem thermisch neutralen Material oder aus Silicium oder aus Siliciumoxid oder aus Quarz hergestellt ist.

11. Uhrenanordnung (30) nach einem der vorhergehenden Ansprüche, **dadurch gekennzeichnet, dass** sie eine Uhrenunruh (1) umfasst, die auf eine Unruhwelle (2) gespritzt ist, die die kleine Rolle (4) und einen Hebelstein (5) aus Kunststoff enthält, die gemeinsam auf die Welle (2) gespritzt sind, wobei die Welle (2) einen Versteifungsflansch (6) aufweist, auf den die kleine Rolle (4) gespritzt ist, und dass der Hebelstein (5) in Bezug auf einen Körper (8), der die kleine Rolle (4) in axialer Richtung der Unruh (1) verlängert, radial vorsteht.

12. Uhrenanordnung (30) nach dem vorhergehenden Anspruch, **dadurch gekennzeichnet, dass** die Unruh (1) einen gemeinsam mit der kleinen Rolle (4) und mit dem Hebelstein (5) auf die Welle (2) und auf den Flansch (6) aufgespritzten Unruhreif (7) umfasst.

13. Uhrwerk (100), umfassend mindestens eine Uhrenanordnung (30) nach einem der Ansprüche 1 bis 12.

14. Zeitmessgerät (1000), umfassend mindestens eine Uhrenanordnung (30) nach einem der Ansprüche 1 bis 12.

## Claims

1. Timepiece assembly (30) including at least two opposing mobile components (20; 20A; 20B), coupled to each other and cooperating by contact with each other on peripheral contact surfaces (200; 200A; 200B), wherein each said peripheral contact surface (200; 200A; 200B) of each said coupled mobile component (20; 20A; 20B) in said assembly (30) is the peripheral surface of a skin (210; 201A; 210B) of plastic material, said skin (210; 201A; 210B) carrying said peripheral contact surface (200; 200A; 200B) of each of the two said opposing mobile components (20; 20A; 20B) paired within said assembly (30) is overmoulded onto a basic core (250; 250A; 250B), the cooperation between said mobile components (20; 20A; 20B) pivoting about parallel pivot axes occuring in a perpendicular plane to said pivot axes, **characterised in that** the sections of peripheral plastic material, measured in a plane perpendicular to the point of contact and parallel to said pivot axes of said two mobile components (20) are equal, in such a way as to have an equivalent plastic expansion or a contraction for each one of said two opposing mobile components (20; 20A; 20B).

2. Timepiece assembly (30) according to claim 1, **characterized in that** said skins (210; 201A; 210B) carrying said peripheral contact surfaces (200) of said mobile components (20; 20A; 20B) coupled in pairs within said assembly (30) are made of the same plastic material.

3. Timepiece assembly (30) according to one of the preceding claims, **characterized in that** said contact surfaces (200; 200A; 200B) develop parallel to the pivot axis of two said mobile components (20; 20A; 20B) pivoting about parallel axes, and **in that** the radial section of peripheral plastic material of said skins (210; 201A; 210B) of said two mobile components (20; 20A; 20B) is equal.

4. Timepiece assembly (30) according to one of the preceding claims, **characterized in that** the assembly is thermocompensated, and **in that**, at the contact interface point between said opposing peripheral contact surfaces (200; 200A; 200B), the relative expansions of said two opposing mobile components (20; 20A; 20B) does not cause any differential displacement of said interface point.

5. Timepiece assembly (30) according to one of the preceding claims, **characterized in that** the assembly is a pallet lever-balance wheel assembly (31) including, as said mobile components (20; 20A; 20B) cooperating with each other, on the one hand a balance wheel (1) including a small safety-roller (4) including a roller notch (9) and an impulse pin (5) made of plastic material overmoulded on a stiffening flange (6), and on the other hand a pallet lever (21) including horns (22) cooperating with said impulse pin (5) and a guard-pin (4) cooperating with said roller notch (9) and pallet stones (23) arranged to cooperate with an escape wheel (25), said pallet lever (21) being at least partially made of plastic material.

6. Timepiece assembly (30) according to the preceding claim, **characterized in that** said pallet lever (21) includes, at least on said horns thereof (22) appertaining to the peripheral contact surfaces (200; 200A; 200B) with said balance (1), a said skin (210; 201A; 210B) overmoulded onto a basic core (250; 250A; 250B).

7. Timepiece assembly (30) according to claim 5, **characterized in that** said pallet lever (21) comprises at least on said pallet stones (23) thereof, a said skin (210; 201A; 210B) overmoulded onto a basic core (250; 250A; 250B).

8. Timepiece assembly (30) according to one of claims 1 to 4, **characterized in that** the assembly is a pallet lever-balance wheel assembly (32) including, as said mobile components (20; 20A; 20B) cooperating with each other, on the one hand a pallet lever (21) including horns (22) and a guard-pin (4) arranged to cooperate with a balance (1) and pallet stones (23) arranged to cooperate with an escape wheel (25), said pallet lever (21) being at least partially made of plastic material, and on the other hand, an escape wheel (5) including teeth (26) cooperating with said pallet stones (23), and **in that** said escape wheel (25) is at least partially made of plastic material, and includes, at least on said peripheral surfaces (200; 200A; 200B) in contact with said pallet lever (21) formed by said teeth (26), a said skin (210; 201A; 210B) of plastic material overmoulded onto a basic core (250; 250A; 250B).

9. Timepiece assembly (30) according to claims 5 and 8, **characterized in that** the assembly is made by combining said pallet lever-balance assembly (31) and said pallet wheel-escape wheel assembly (32) around the same said pallet lever (21) on either side of which said balance (1) and said escape wheel (25) interact.

10. Timepiece assembly (30) according to one of the preceding claims, **characterized in that** at least one said skin (210; 201A; 210B) is overmoulded onto a basic core (250; 250A; 250B) made in a thermally neutral material or silicon, or silicon oxide or quartz.

11. Timepiece assembly (30) according to one of the preceding claims, **characterized in that** the assembly includes a timepiece balance (1) overmoulded onto a balance staff (2), which includes a small safety-roller (4) and an impulse pin (5) made of plastic material, together overmoulded onto said staff (2), said staff (2) including a stiffening flange (6) onto which said small safety-roller (4) is overmoulded, and **in that** said impulse pin (5) projects radially in relation to a body (8) extending said small safety-roller (4) in the axial direction of said balance (1).

12. Timepiece assembly (30) according to the preceding claim, **characterized in that** said balance (1) includes a rim (7) overmoulded, together with said small safety-roller (4) and with said impulse pin (5), onto said staff (2) and onto said flange (6).

13. Timepiece movement (100) including at least one timepiece assembly (30) according to one of claims 1 to 12.

14. Timepiece (1000) including at least one timepiece assembly (30) according to one of claims 1 to 12.
